# EUROPÄISCHE PATENTSCHRIFT

(11) **EP 0 351 525 B1**
(45) Veröffentlichungstag und Bekanntmachung des Hinweises auf die Patenterteilung: **30.09.1992**
(21) Anmeldenummer: 89109928.5
(22) Anmeldetag: 01.06.1989
(51) Int. Cl.: B43L 23/00, B43L 23/08, B43L 19/00

(54) **Aus Spitzer und Radiergummi bestehendes Kombinationsgerät**
Combination pencil sharpener and eraser
Taille-crayon et gomme à effacer combinés

(30) Priorität: 21.07.1988 DE 8809337 U
(43) Veröffentlichungstag der Anmeldung: 24.01.1990
(73) Patentinhaber: A. KLEBES GMBH & CO KG Kunststoff- und Metallwarenfabrik, D-91054 Erlangen (DE)
(72) Erfinder:
(74) Vertreter: Tergau, Enno, Dipl.-Ing.

(56) Entgegenhaltungen:
- BE-A- 396 730
- DE-A- 2 417 730
- DE-A- 2 851 486
- DE-C- 579 194
- US-A- 1 844 729
- US-A- 2 558 902

## Beschreibung

Die Erfindung betrifft ein aus Spitzer und Radiergummi bestehendes Kombinationsgerät, welches einerseits zum Anspitzen von Schreib- oder Farbstiften dient und welches es andererseits gestattet, Schreib- oder Malspuren von Bleistiften oder Farbstiften durch Radieren zu löschen. Derartige Spitzer sind seit langem bekannt und werden je nach Verwendungszweck in unterschiedlichen Ausgestaltungen hergestellt. Die einfachste Ausführung besteht aus den erwähnten Teilen, wobei dann bei Gebrauch der beim Spitzen entstehende Abfall im Bereich des Spitzermessers austritt und in beliebiger Weise aufgefangen oder entfernt werden kann. Bei anderen vorbekannten Spitzerausführungen ist der Spitzer in einem Behälter angeordnet, der den Abfall auffängt und der von Zeit zu Zeit entleert werden muß. Allen Spitzerausführungen dieser Art ist gemeinsam, daß die Geräte lediglich einem einzigen Zweck dienen, nämlich dem Anspitzen von Schreib- oder Farbstiften, sei es nun in Holz- oder Kunststoff-gefaßter Form oder sei es als nackte Mine.

Darüber hinaus sind auch kombinierte Geräte bekannt, bei denen beispielsweise ein Spitzer mit einem Radiergummi vereinigt ist, so daß diese beiden Hilfsgeräte, die beim Zeichnen oder Schreiben benötigt werden, stets zusammen zur Hand sind. Eine in der Literatur beschriebene Radiergummi-Spitzer-Kombination geht beispielsweise aus dem deutschen Gebrauchsmuster 87 02 403 hervor. Bei dem dort beschriebenen Gerät ist der Spitzer in einem Behälter angeordnet, an welchem sich eine weitere Kammer befindet, in der der Radiergummi angeordnet ist. Der Radiergummi ist dabei an einem Deckel befestigt, der normalerweise diese weitere Kammer verschließt, so daß sich der Radiergummi ganz in dieser Kammer befindet. Zum Gebrauch kann der Deckel abgenommen, um 180° gedreht und wieder aufgesteckt werden, so daß dann der Radiergummi nach außen ragt und gebrauchsbereit ist.

Derartige Gerätekombinationen haben den Nachteil, daß sie verhältnismäßig voluminös sind und daß ein erheblicher Anteil des Gesamtvolumens für die Funktion des Radiergummis nicht ausgenützt werden kann.

Aus der US-A 1 844 729 ist ein aus Spitzer und Radiergummi bestehendes Kombinationsgerät bekannt, bei welchem der Spitzer in den Radiergummi fest eingebettet und in diesem verankert ist. Der Ort der Einbettung ist so gewählt, daß das Messer des Radiergummis und damit der Spalt, aus welchem der Spitzerabfall austritt, an der Oberfläche des Radiergummis liegt. Nachteilig bei dieser Ausführungsform ist der Umstand, daß der Spitzer nicht leicht gereinigt werden kann. Außerdem besteht der Nachteil, daß der Spitzerabfall die Oberfläche des Radiergummis dauerhaft verschmutzt.

Der Erfindung liegt die Aufgabe zugrunde, ein neues Konzept für derartige Spitzer-Radiergummi-Kombinationen vorzuschlagen, bei welchem dauerhafte Verunreinigungen der Radiergummioberfläche entweder vermieden werden oder, sollten sie dennoch eintreten, leicht wieder beseitigt werden können.

Zur Lösung dieser Aufgabe wird vorgeschlagen, daß der Spitzer herausnehmbar im Radiergummi angeordnet ist. Auf diese Weise wird sichergestellt, daß eine einfache und gründliche Reinigung sowohl des Spitzers wie auch des Radiergummis möglich ist.

Zur weiteren Realisierung des Konzeptes wird vorgeschlagen, daß der Radiergummi im Bereich des Spitzermessers eine Austrittsöffnung aufweist, die mit einem abnehmbaren Behälter verschlossen ist. Der Behälter kann dabei die Form einer Wanne haben, an deren Rand Fortsätze vorhanden sind, die in Öffnungen des Radiergummis einsteckbar sind.

Vorteilhaft ist es, wenn die Oberfläche des Radiergummis im Bereich der Austrittsöffnung eine schmutzabweisende Schicht aufweist. Um das Herausnehmen des Spitzers aus dem Radiergummi zu erleichtern, wird vorgeschlagen, daß der Spitzer mit einem Ziehband ausgerüstet ist. Am äußeren Ende des Ziehbandes kann dann noch ein Verschlußstopfen angeordnet sein, mit dem die Öffnung des Radiergummis, wenn der Spitzer eingesetzt ist, verschlossen werden kann. Das neue Konzept sieht folglich vor, daß der Radiergummi lediglich als Etui für den Spitzer dient.

Der Radiergummi kann eine beliebige äußere Gestalt aufweisen. Im einfachsten Falle handelt es sich um einen quaderförmigen Block, wie er für Radiergummis an sich bekannt ist. Dem Radiergummi kann andererseits auch die Form einer Figur, beispielsweise eines Bären, eines Elefanten o.dgl. gegeben werden. Derartige Phantasieformen bieten sich insbesondere für solche Ausführungen an, die in erster Linie für Kinder oder Schüler gedacht sind.

Beim Arbeiten mit der vorgeschlagenen Kombination hat sich gezeigt, daß der Radiergummi im Bereich über dem eingeschobenen Spitzer deutlich härter ist, als in davon entfernten Bereichen. Dies kann zum Feinradieren, insbesondere bei sehr kleinen Flächen, Strichen oder Punkten ausgenutzt werden. Die hart abgestützte Radiergummimasse zeigt in solchen Fällen ein deutlich günstigeres Verhalten als die übrigen weicheren Stellen des Gummis.

Des weiteren wird vorgeschlagen, in dem Radiergummi einen Hohlraum vorzusehen, der deutlich größer ist als der Spitzer und der als Unterbringungsraum für den Spitzer und zusätzlich als Späneauffang-Behälter dient. Zur Verwirklichung dieser Ausführungsform kann dann an einer Außenseite des Radiergummis eine Platte aus hartem Werkstoff, beispielsweise aus Kunststoff oder Aluminium oder einem anderen geeigneten Metall angeordnet sein, die als Halteplatte für den Spitzer und zusätzlich als Verschluß für den erwähnten Hohlraum dient. Die Platte kann dabei mit Klemmzungen ausgestattet sein, die im zusammengesetzten Zustand des Kombinationsgerätes in Klemmöffnungen des Radiergummis eingreifen. Auf diese Weise ist es leicht möglich, die Platte mitsamt dem Spitzer vom Radiergummi zu entfernen und die Späne, die sich beim Gebrauch im Inneren des Hohlraumes angesammelt haben, auszuschütten. Die Öffnung des Hohlraumes, die mit der besagten Platte verschlossen wird, kann sich bei einer Ausführungsform an einer Stirnseite des Radiergummis befinden. In einem solchen Fall ist es günstig, die Einführöffnung für die zu spitzenden Stifte in der Halteplatte anzuordnen.

Bei einer anderen Ausführungsform kann sich die Öffnung des Hohlraumes und somit die Halteplatte an einer Breitseite des Radiergummis befinden. In diesem Fall ist es günstig, die Einführöffnung für die zu spitzenden Stifte in einer Stirnwand des Radiergummis anzuordnen.

Bei einer weiteren Ausführungsform des vorgeschlagenen Kombinationsgerätes besteht dieses aus zwei Radiergummiplatten, die bei Gebrauch aufeinander angeordnet werden. In der einen Radiergummiplatte befindet sich der Spitzer, ganz eingebettet in den Radiergummi. Lediglich im Bereich des Spitzermessers ist eine kleine Öffnung als Spänedurchtrittsfenster angeordnet. In der anderen Radiergummiplatte befindet sich ein Hohlraum, der zu derjenigen Breitseite geöffnet ist, die im zusammengebauten Zustand innen liegt. Die beiden Radiergummiplatten sind durch Steckverbindungen oder zusätzlich durch wenigstens ein Filmscharnier miteinander verbunden. Im zusammengesetzten Zustand des Gerätes ist der Spitzer von außen gar nicht zu sehen und alle Außenflächen bestehen aus Radiergummimasse. Zum Entfernen der Späne, welche sich im Hohlraum der einen Platte angesammelt haben, werden die beiden Platten voneinander entfernt und können nach Reinigung des Hohlraumes wieder zusammengesetzt werden.

Bei einer anderen Ausführungsform kann der Radiergummi ebenfalls aus zwei Radiergummiplatten bestehen, wobei wenigstens in der einen Platte, die den Spitzer aufnimmt, ein Hohlraum angeordnet ist, der wesentlich größer ist als die Außenabmessungen des Spitzers. Dieser Hohlraum dient dann zur Aufnahme des Spitzers und gleichzeitig als Spänesammelbehälter. Die andere Platte muß nicht unbedingt einen Hohlraum aufweisen. Allerdings kann auch dort ein solcher Hohlraum vorgesehen sein. Die beiden Platten sind dann in gleicher Weise, wie vorher geschildert, zusammengesetzt, wobei sie als Etui für den in dem einen Hohlraum angeordneten herausnehmbaren Spitzer ausgebildet sind. Eine Durchtrittsöffnung für die Einführung des zu spitzenden Stiftes kann in einer Stirn- oder Seitenwand des Radiergummis vorgesehen sein. Unerläßlich ist dies nicht, wenn die Anordnung so getroffen ist, daß der Spitzer in jedem Fall zum Radieren entnommen werden muß.

Versuche haben ergeben, daß die üblichen Radiergummimassen hervorragend zur Verwirklichung der Erfindung geeignet sind. Es hat sich dabei überraschenderweise gezeigt, daß eine dauerhafte Verschmutzung der Radiergummi-Oberfläche durch den Spitzerabfall gar nicht eintritt. Soll dennoch in dieser Hinsicht weiter vorgebeugt werden, so wird vorgeschlagen, daß die Oberfläche des Radiergummis im Bereich der Austrittsöffnung eine schmutzabweisende Schicht aufweist. Diese Schicht kann z.B. aus einer dünnen Polyethylenfolie bestehen, die auf der Oberfläche des Radiergummis in dem genannten Bereich angeordnet wird.

Für die Herstellung des Radiergummis eignen sich die für Radierzwecke bekannten Massen, besonders gute Ergebnisse wurden mit Radiermassen auf Polyvinylchloridbasis aber auch auf der Basis Naturkautschuk erzielt.

Die Erfindung wird im folgenden anhand einer beigefügten Zeichnung näher erläutert. Es stellen dar:
Fig. 1 eine perspektivische Ansicht der einfachen Ausführungsform der Erfindung;
Fig. 2 eine perspektivische Ansicht einer anderen Ausführungsform;
Fig. 3 eine perspektivische Ansicht eines Behälters, passend zur Ausführungsform gemäß Fig. 2.
Fig. 4 eine perspektivische Darstellung einer weiteren Ausführungsform des Spitzers in Form eines Explosionsmodelles. Der Spitzer ist in diesem Fall an einer Platte aus festem Werkstoff angeordnet und wird mit dieser in den Hohlraum des Radiergummis eingeführt und an diesem befestigt.
Fig. 5 zeigt eine andere Ausführungsform des gleichen Prinzips wie in Fig. 4 dargestellt ist;
Fig. 6 eine perspektivische Darstellung einer weiteren Ausführungsform, bei der das Kombinationsgerät aus zwei Radiergummiplatten besteht. Die obere Radiergummiplatte ist aus zeichnerischen Gründen um 180° gedreht;
Fig. 7 eine weitere Ausführungsform, bei der die obere mit der unteren Platte durch ein Filmscharnier verbunden ist;
Fig. 8 eine Ausführungsform, bei der der Radiergummi als Etui für den Spitzer ausgebildet ist;
Fig. 9 eine Ausführungsform entsprechend Fig. 8, jedoch mit Filmscharnier.

Die in den Fig. 1 und 2 dargestellten Kombinationen sind jeweils als Ganzes mit 1 bezeichnet. Sie besteht aus dem Radiergummi 2, der bei der Ausführungsform gemäß Fig. 1 die Form eines Quaders und bei der Ausführungsform gemäß Fig. 2 die Form einer Tierfigur (von hinten gezeigt) aufweist. Im Innern des Radiergummis 2 ist ein Spitzer 3 angeordnet, dessen Spitzereintrittsöffnung sich bei 4 und dessen Spitzermesser sich bei 5 befindet.

Bei der in Fig. 2 dargestellten Ausführungsform befindet sich die in der Zeichnung nicht sichtbare Spitzereintrittsöffnung an der Unterseite der Tierfigur; das Spitzermesser ist bei 5 zu erkennen. Bei der Ausführungsform gemäß Fig. 2 ist die Austrittsöffnung 6 für den Spitzerabfall bei Gebrauch mit einem abnehmbaren Behälter 7 verschlossen. In der Zeichnung Fig. 2 ist der Behälter entfernt und in der Fig. 3 gesondert dargestellt.

Der Spitzer ist bei den dargestellten Auführungsformen derart in den Radiergummi eingesezt, daß sich in den vom Spitzer abgestützten Bereichen Ecken 14 oder vorstehende Stellen 15 befinden, die infolge der Abstützung härter sind als die übrige Radiergummimasse und sich deshalb besonders gut zum Feinradieren eignen.

Der als Ausführungsbeispiel wiedergegebene Behälter 7 hat die Form einer Wanne, an deren Rand 8 Fortsätze 9 in Form von Beinchen, Fähnchen o.dgl. vorhanden sind, die in entsprechend geformte Öffnungen 10 des Radiergummis 2 einsteckbar sind.

In Fig. 2 ist des weiteren eine schmutzabweisende Schicht 11 dargestellt, welche die Austrittsöffnung 6 des Radiergummis 2 umgibt. Diese Schicht kann eine dünne Polyethylenfolie sein, die an der gezeigten Stelle aufkaschiert ist. Die Schicht ist nicht unerläßlich, hat aber den Vorteil, daß der Radiergummi an den bedeckten Stellen keinerlei Graphit- oder Farb-Staub annehmen kann.

Der der Erfindung zugrundeliegende Konzept-Gedanke wird dadurch verwirklicht, daß der Radiergummi lediglich als Etui zur vorübergehenden Aufbewahrung des Spitzers auszubildet ist. Der Spitzer muß folglich herausnehmbar im Radiergummi angeordnet sein. Damit der Spitzer leichter aus dem Behältnis entnehmbar ist, wird vorgeschlagen, daß der Spitzer mit einem Ziehband 12 ausgerüstet ist. Dieses Ziehband kann ein Kunststoff-Faden, aber auch ein Metallkettchen o.dgl. sein. Ist das Ziehband ohnehin vorhanden, so kann an dessen äußerem Ende ein Verschlußstopfen 13 angeordnet werden, mit dem die obere Öffnung, in die der Spitzer eingesetzt ist, verschlossen werden kann.

Aufgrund der hohen Reibung, die zwischen der Radiergummioberfläche und der Oberfläche des Spitzergehäuses besteht, könnte es Schwierigkeiten bereiten, den im Radiergummi zur vorübergehenden Aufbewahrung angeordneten Spitzer herauszunehmen. Um diese Schwierigkeiten zu überwinden, wird vorgeschlagen, daß für den Fall der temporären Anordnung des Spitzers im Radiergummi die Innenwand der Radiergummiöffnung mit einer Schicht bekleidet wird, deren Reibungsverhalten gegenüber der Oberfläche des Spitzergehäuses klein ist. Es wird hierzu ebenfalls eine geeignete Kunststoffolie, beispielsweise eine Polyethylen- oder Polypropylenfolie vorgeschlagen oder auch eine dünne Schicht aus Tetrafluorpolyethylen.

Bei der Ausführungsform gemäß Fig. 4 weist der Radiergummi 2 einen Hohlraum 16 auf, der deutlich größer ist als der Spitzer 3 und der als Unterbringungsraum für den Spitzer und zusätzlich als Späneauffang-Behälter dient. An einer Außenseite des Radiergummis ist im zusammengesetzten Zustand eine Platte 17 angeordnet, die als Halteplatte für den Spitzer und als Verschluß für den Hohlraum 16 dient. Diese Platte besteht aus hartem und steifem Werkstoff, beispielsweise aus Kunststoff, oder einem geeigneten Metall. Die Platte ist mit Klemmzungen 18 ausgestattet, die im zusammengesetzten Zustand des Kombinationsgerätes in Klemmöffnungen 19 des Radiergummis eingreifen. Bei der in Fig. 4 dargestellten Ausführungsform befindet sich die Öffnung des Hohlraumes 16 und somit die Halteplatte 17 an einer Stirnseite des Radiergummis 2. In diesem Fall ist es vorteilhaft, die Einführöffnung 20 für die zu spitzenden Stifte in der Halteplatte 17 anzuordnen.

In Fig. 5 ist eine andere Ausführungsform eines derartigen Kombinationsgerätes wiedergegeben. In diesem Fall befindet sich die Öffnung des Hohlraumes 16 und somit die Halteplatte 17 an einer Breitseite des Radiergummis 2. In diesem Fall ist es vorteilhaft, die Einführöffnung 20 für die zu spitzenden Stifte in einer Stirnwand des Radiergummis anzuordnen.

Eine weitere Ausführungsform des Kombinationsgerätes ist in den Fig. 6 und 7 dargestellt. Das Gerät besteht aus zwei Radiergummiplatten 2′ und 2˝. In der einen Radiergummiplatte 2′ befindet sich der Spitzer 3. Im Bereich des Spitzermessers 5 ist ein Durchtrittsfenster 21 für die beim Spitzen entstehenden Späne angeordnet. In der anderen Radiergummiplatte 2˝ befindet sich ein Hohlraum 22, der zu derjenigen Breitseite geöffnet ist, die im zusammengebauten Zustand innenliegt. Der Hohlraum 22 dient bei Gebrauch als Späneauffangraum. Die beiden Radiergummiplatten 2′ und 2˝ sind durch Steckverbindungen, beispielsweise die Fortsätze 9, die im zusammengesetzten Zustand in Öffnungen 10 eingreifen oder zusätzlich durch wenigstens ein Filmscharnier 23 miteinander verbunden. In beiden in den Figuren 6 und 7 dargestellten Fällen befindet sich die Einführöffnung 20 für den zu spitzenden Stift in einer Stirnseite der einen Radiergummiplatte 2,2˝′.

In den Fig. 8 und 9 ist eine Ausführungsform wiedergegeben, bei der der Radiergummi als Etui für den Spitzer ausgeführt ist. Bei der in Fig. 8 wiedergegebenen Ausführungsform wird das Etui geöffnet, indem die obere Radiergummiplatte 2′ einfach als Ganzes abgehoben wird. Der im Inneren angeordnete und festgeklemmte Spitzer 3 kann dann zum Gebrauch als Ganzes entnommen werden. Bei der in Fig. 9 dargestellten Ausführungsform ist die obere Radiergummiplatte 2′ mit der unteren Radiergummiplatte 2˝ über ein Filmscharnier 23 verbunden.

## Patentansprüche

1. Aus Spitzer und Radiergummi betehendes Kombinationsgerät, bei welchem der Spitzer im Innern des Radiergummis angeordnet ist,
dadurch gekennzeichnet,
daß der Spitzer (3) herausnehmbar im Radiergummi angeordnet ist.

2. Kombinationsgerät nach Anspruch 1,
dadurch gekennzeichnet,
daß der Radiergummi (2) im Bereich des Spitzermessers eine Austrittsöffnung (6) aufweist, die mit einem abnehmbaren Behälter (7) verschlossen ist.

3. Kombinationsgerät nach Anspruch 2,
dadurch gekennzeichnet,
daß der Behälter (7) die Form einer Wanne aufweist, an deren Rand (8) Fortsätze (9) vorhanden sind, die in Öffnungen (10) des Radiergummis (2) einsteckbar sind.

4. Kombinationsgerät nach einem der vorausgehenden Ansprüche,
dadurch gekennzeichnet,
daß die Oberfläche des Radiergummis im Bereich der Austrittsöffnung eine schmutzabweisende Schicht (11 ) aufweist.

5. Kombinationsgerät nach Anspruch 1,
dadurch gekennzeichnet,
daß der Spitzer (3) mit einem Ziehband (12) zur Handhabung ausgerüstet ist.

6. Kombinationsgerät nach Anspruch 5,
dadurch gekennzeichnet,
daß am äußeren Ende des Ziehbandes (12) ein Verschlußstopfen (13) für die Öffnung des Radiergummis angeordnet ist.

7. Kombinationsgerät nach einem der vorausgehenden Ansprüche,
dadurch gekennzeichnet,
daß die innere Oberfläche des Radiergummi-Innenraumes einen kleinen Reibungskoeffizienten gegenüber der Oberfläche des Spitzers aufweist.

8. Kombinationsgerät nach einem der vorausgehenden Ansprüche,
dadurch gekennzeichnet,
daß der Spitzer (3) im Innern des Radiergummis (2) derart angeordnet ist, daß die Ecken (14) oder sonstige vorstehende Stellen (15) des Radiergummis (2) vom Spitzergehäuse abgestützt werden.

9. Kombinationsgerät nach Anspruch 1,
gekennzeichnet durch folgende Merkmale:
- Der Radiergummi (2) weist einen Hohlraum (16) auf, der deutlich größer ist als der Spitzer (3) und der als Unterbringungsraum für den Spitzer und zusätzlich als Späneauffang-Behälter dient;
- an einer Außenseite des Radiergummis (2) ist eine Platte (17) angeordnet, die als Halteplatte für den Spitzer (3) und als Verschluß für den Hohlraum (16) dient;
- die Platte (17) ist mit Klemmzungen (18) ausgestattet, die im zusammengesetzten Zustand des Kombinationsgerätes in Klemmöffnungen (19) des Radiergummis eingreifen.

10. Kombinationsgerät nach Anspruch 9,
gekennzeichnet durch folgende Merkmale:
- Die Öffnungen des Hohlraumes (16) und somit die Halteplatte (17) befinden sich an einer Stirnseite des Radiergummis (2);
- die Einführöffnung (20) für die zu spitzenden Stifte ist in der Halteplatte (17) angeordnet.

11. Kombinationsgerät nach Anspruch 9,
gekennzeichnet durch folgende Merkmale:
- Die Öffnung des Hohlraumes (16) und somit die Halteplatte (17) befinden sich in einer Breitseite des Radiergummis (2);
- die Einführöffnung (20) für die zu spitzenden Stifte ist in einer Stirnwand des Radiergummis angeordnet.

12. Kombinationsgerät nach Anspruch 1,
gekennzeichnet durch folgende Merkmale:
- Das Kombinationsgerät besteht aus zwei Radiergummiplatten (2,2˝);
- in der einen Radiergummiplatte (2˝) befindet sich der Spitzer (3), wobei im Bereich des Spitzermessers ein Durchtrittsfenster (21 ) für die Späne angeordnet ist;
- in der anderen Radiergummiplatte (2′) befindet sich ein Hohlraum (22), der zu derjenigen Breitseite geöffnet ist, die im zusammengebauten Zustand innenliegt;
- die beiden Radiergummiplatten (2,2˝) sind durch Steckverbindungen (9, 10) oder zusätzlich durch wenigstens ein Filmscharnier (23) verbunden.

13. Kombinationsgerät nach Anspruch 12,
dadurch gekennzeichnet,
daß der Radiergummi (2) als Etui mit darin angeordnetem herausnehmbarem Spitzer (3) ausgebildet ist.

## Claims

1. A combined implement consisting of a pencil sharpener and rubber, wherein the pencil sharpener is arranged inside the rubber,
characterized in that
the pencil sharpener (3) is extractably arranged in the rubber.

2. A combined implement according to claim 1,
characterized in that
the rubber (2) has, in the zone of the sharpener blade, an outlet opening (6) which is closed by a detachable receptable (7).

3. A combined implement according to claim 2,
characterized in that
the receptacle (7) has the shape of a trough on whose edge (8) there are provided projections (9) which are insertable into the openings (10) of the rubber (2).

4. A combined implement according to one of the preceding claims,
characterized in that
the surface of the rubber has a dirt repellent layer (11) in the zone of the outlet opening.

5. A combined implement according to claim 1,
characterized in that
the pencil sharpener (3) is fitted with a pull tape (12) for handling.

6. A combined implement according to claim 5,
characterized in that
a stopper (13) for obturating the opening of the rubber is arranged at the outer end of the pull tape (12).

7. A combined implement according to one of the preceding claims,
characterized in that
the inner surface of the inside of the rubber has a low coefficient of friction opposite the surface of the pencil sharpener.

8. A combined implement according to one of the preceding claims,
characterized in that
the pencil sharpener (3) is arranged inside the rubber (2) in such a way that the corners (14) or other projecting portions (15) of the rubber (2) are supported by the sharpener casing.

9. A combined implement according to claim 1,
characterized by the following features:
- the rubber (2) has a hollow space (16) that is distinctly larger than the pencil sharpener (3) and which serves as a space for accomodating the sharpener and additionally as a receptacle for the shavings;
- a plate (17) is arranged on an outer side of the rubber (2) serving as a holding plate for the pencil sharpener (3) and as an obturator for the hollow space (16);
- the plate (17) is fitted with engagement tongues (18) which, in the assembled state of the combined implement, engage in engagement openings (19) of the rubber.

10. A combined implement according to claim 9,
characterized by the following features:
- the openings of the hollow space (16) and hence the holding plate (17) are disposed on a front side of the rubber (2);
- the insertion opening (20) for the pencils to be sharpened is arranged in the holding plate (17).

11. A combined implement according to claim 9,
characterized by the following features,
- the opening of the hollow space (16) and hence the holding plate (17) are disposed in a broad side of the rubber (2);
- the insertion opening (20) for the pencils to be sharpened is arranged in a front side of the rubber.

12. A combined implement according to claim 1,
characterized by the following features;
- the combined implement consists of two rubber slabs (2,2˝);
- the pencil sharpener (3) is located in one rubber slab (2˝), a passage opening (21) for the shavings being arranged in the zone of the sharpener blade;
- a hollow space (22) is located in the other rubber slab (2′) which opens out to that broad side which, in the assembled state, lies on the inside;
- the two rubber slabs (2,2˝) are connected by plug connectors (9,10) or additionally by at least one film hinge (23).

13. A combined implement according to claim 12,
characterized in that
the rubber (2) is designed as a case with an extractable pencil sharpener (3) arranged therein.

## Revendications

1. Appareil combiné composé d'un taille-crayon et d'une gomme à effacer, dans lequel le taille-crayon est disposé à l'intérieur de la gomme à effacer,
caractérisé
en ce que le taille-crayon (3) est disposé dans la gomme à effacer de façon à pouvoir en être extrait.

2. Appareil combiné selon la revendication 1,
caractérisé
en ce que la gomme à effacer (2) présente, dans la région de la lame du taille-crayon, une ouverture de sortie (6) qui est fermée par un réceptacle amovible (7).

3. Appareil combiné selon la revendication 2,
caractérisé
en ce que le réceptacle (7) présente la forme d'une cuvette le long du bord (8) de laquelle sont formés des prolongements (9) qui peuvent s'encastrer dans des ouvertures (10) de la gomme à effacer (2).

4. Appareil combiné selon une des revendications précédentes,
caractérisé
en ce que la surface de la gomme à effacer présente une couche (11) qui repousse les salissures.

5. Appareil combiné selon la revendication 1,
caractérisé
en ce que le taille-crayon (3) est équipé d'une languette de traction (12) servant à la manipulation.

6. Appareil combiné selon la revendication 5,
caractérisé
en ce qu'à l'extrémité extérieure de la languette de traction (12), est prévu un bouchon de fermeture (13) destiné à fermer l'ouverture de la gomme à effacer.

7. Appareil combiné selon une des revendications précédentes,
caractérisé
en ce que la surface intérieure de la cavité intérieure de la gomme à effacer possède un faible coefficient de frottement relativement à la surface du taille-crayon.

8. Appareil combiné selon une des revendications précédentes,
caractérisé
en ce que le taille-crayon (3) est disposé à l'intérieur de la gomme à effacer (2) de telle manière que les angles ou autres sones saillantes (15) de la gomme à effacer (2) soient soutenus par le boîtier du taille-crayon.

9. Appareil combiné selon la revendication 1,
caractérisé par les caractéristiques suivantes :
- la gomme à effacer (2) présente une cavité 16 qui est beaucoup plus grande que le taille-crayon (3) et qui sert de logement pour le taille-crayon et, en supplément, de réceptable collecteur de copeaux ;
- contre une surface extérieure de la gomme à effacer (2), est disposée une plaquette (17) qui sert de plaquette support pour le taille-crayon (3) et de fermeture pour la cavité (16) ;
- la plaquette (17) est équipée de languettes de coincement (18) qui, dans l'état assemblé de l'appareil combiné, sont en prise dans des ouvertures de coincement (19) de la gomme à effacer.

10. Appareil combiné selon la revendication 9,
caractérisé par les particularités suivantes :
- les ouvertures de la cavité (16), et par conséquent la plaquette support (17), se trouvent sur une face d'extrémité de la gomme à effacer (2) ;
- l'ouverture (20) d'introduction des crayons à tailler est disposée dans la plaquette support (17).

11. Appareil combiné selon la revendication 9,
caractérisé par les particularités suivantes :
- l'ouverture de la cavité (16), et par conséquent la plaquette support (17), se trouvent dans une grande face de la gomme à effacer (2) ;
- l'ouverture (20) d'introduction des crayons à tailler est disposée dans une paroi d'extrémité de la gomme à effacer.

12. Appareil combiné selon la revendication 1,
caractérisé par les particularités suivantes :
- l'appareil combiné est composé de deux plaquettes de gomme à effacer (2, 2˝) ;
- le taille-crayon (3) se trouve dans l'une (2˝) des plaquettes de gomme à effacer, et une fenêtre (21) de passage des copeaux est ménagée dans la région de la lame du taille-crayon,
- dans l'autre plaquette de gomme à effacer (2′), se trouve une cavité (22) qui s'ouvre sur la grande face qui se trouve à l'intérieur à l'état assemblé ;
- les deux plaquettes de gomme à effacer (2, 2˝) sont liées par des assemblages à encastrement (9, 10) ou, en supplément, par au moins une charnière film (23).

13. Appareil combiné selon la revendication 12,
caractérisé
en ce que la gomme à effacer (2) forme un étui dans lequel le taille-crayon (3) est disposé de façon à pouvoir en être extrait.
